# EUROPÄISCHE PATENTSCHRIFT

(11) **EP 1 099 907 B1**
(45) Veröffentlichungstag und Bekanntmachung des Hinweises auf die Patenterteilung: **22.09.2004**
(21) Anmeldenummer: 00123595.1
(22) Anmeldetag: 28.10.2000
(51) Int. Cl.: F23D 14/78

(54) **Lamellenbrenner**
Burner with lamella
Brûleur a lamelles

(30) Priorität: 13.11.1999 DE 19954811
(43) Veröffentlichungstag der Anmeldung: 16.05.2001
(73) Patentinhaber: ROBERT BOSCH GMBH, 70442 Stuttgart (DE)
(72) Erfinder: Schmidt, Ernst, 73230 Kirchheim (DE); Schmuker, Franz, 73117 Wangen (DE); Schaefer, Albrecht, 70771 Leinfelden-Echterdingen (DE); Klosok, Jan, 71336 Waiblingen (DE); Oesterle, Ewald, 73274 Notzingen (DE); Zoller, Gottfried, 73061 Ebersbach (DE)

(56) Entgegenhaltungen:
- EP-A- 0 913 632
- EP-A- 0 913 635
- DE-A- 19 641 040
- DE-A- 19 724 817
- DE-U- 9 110 246
- DE-U- 29 702 913
- GB-A- 2 262 336

## Beschreibung

### Stand der Technik

Die Erfindung betrifft einen Lamellenbrenner mit einem Brennerdeck mit einem Brennerrahmen, der mit mehreren, parallel ausgerichteten Lamellen verbunden ist, und mit einer die Lamellen kühlenden Rohrschlange, deren Rohrabschnitte quer zu den Lamellen geführt, mit diesen verbunden und von Kühlflüssigkeit durchflossen sind. Solche Lamellenbrenner sind aus DE 197 24 817 A und aus EP 0 913 632 A bekannt.

Bei den bekannten Lamellenbrennern deckt das Brennerdeck die Brennerwanne mit ihrem Gasgemisch-Raum ab. Dabei ist das Brennerdeck durch die in der Rohrschlange fließende Kühlflüssigkeit gekühlt. Um die Gasdichtheit nach außen zu gewährleisten, ist das Brennerdeck durch einen Rahmen abgeschlossen, der mittels eines Dichtungselementes zur Brennerwanne hin abgedichtet ist. Da die Rohrschlange direkt mit den Lamellen verbunden ist, werden diese ausreichend gekühlt und erfüllen ihre Funktion zufriedenstellend. Damit jedoch auch der Brennerrahmen so gekühlt wird, dass das Dichtungselement nicht überhitzt wird, muss zwischen den Lamellen und dem Brennerrahmen eine mechanische und gut wärmeleitende Verbindung vorhanden sein. Dies wird bei bekannten Lamellenbrennern dadurch erreicht, dass zumindest ein Teil der Lamellen mit dem Brennerrahmen verschweißt wird.

Diese Art der Verbindung zwischen Lamellen und Brennerrahmen des Brennerdecks ist nicht nur kostenintensiv, sondern kann durch den thermischen Prozess des Schweißens auch zum teilweisen Verziehen oder Verwerfen der Bauteile führen und zusätzliche Sichtprüfungen, Ausrichten der Bauteile und andere Nacharbeiten erforderlich machen.

Es ist Aufgabe der Erfindung, bei einem Lamellenbrenner der eingangs erwähnten Art die Verbindung zwischen den Lamellen und dem Brennerrahmen so zu vereinfachen, dass mit kostengünstiger ausführbarer Verbindungstechnik eine mechanisch feste und gut wärmeleitende Verbindung erreicht wird.

Diese Aufgabe wird nach der Erfindung zum einen dadurch gelöst, dass die Enden zumindest eines Teils der Lamellen in Verbindungsansätze auslaufen, welche in Verbindungsaufnahmen des Brennerrahmens eingeführt und durch Verformung des aus den Verbindungsaufnahmen ragenden Teils der Verbindungsansätze und/oder von die Verbindungsaufnahmen des Brennerrahmens umschließenden Teilbereichen des Brennerrahmens form- und/oder kraftschlüssig in den Verbindungsaufnahmen gehalten und mit dem Brennerrahmen verbunden sind. Dieselben guten Ergebnisse lassen sich nach der Erfindung auch dadurch erreichen, dass die Enden zumindest eines Teils der Lamellen in Verbindungsansätze mit Halteaufnahmen auslaufen, dass in die Halteaufnahmen Halteelemente des Brennerrahmens so einführbar und verspannbar sind, dass die mit den Verbindungsansätzen versehenen Lamellen form- und/oder kraftschlüssig am Brennerrahmen gehalten und mit diesem verbunden sind.

In die Verbindungstechnik ist kein thermischer Prozess einbezogen, so dass eine nachträgliche Ausrichtarbeit ebenso entfällt, wie eine Nacharbeit der Verbindungsstellen. Das Brennerdeck lässt sich in einfacher Weise kostengünstig herstellen und weist dennoch die für die Funktion im Lamellenbrenner erforderlichen Eigenschaften auf.

Die Lamellen bestehen vorzugsweise aus Aluminium, Cu-Legierungen oder ferritischem Edelstahl und der Brennerrahmen wird aus ferritischem Edelstahl hergestellt.

Als besonders einfache Verbindungstechnik hat sich eine Ausgestaltung bewährt, die dadurch gekennzeichnet ist, dass die Verbindungsansätze als Zapfen ausgebildet sind, die in als Schlitze mit entsprechendem Querschnitt ausgebildete Verbindungsaufnahmen des Brennerrahmens eingeführt sind, und dass die Zapfen durch Umbiegen, Schränken oder Vernieten des aus den Verbindungsaufnahmen ragenden Teils der Verbindungsansätze verformt sind.

Eine ausgezeichnete mechanisch feste und gut wärmeleitende Verbindung lässt sich nach einer Ausgestaltung auch dadurch erreichen, dass die Verbindungsaufnahmen des Brennerrahmens zumindest auf zwei einander gegenüberliegenden Seiten als Haltelappen ausgebildete Teilbereiche aufweisen, die am Brennerrahmen auf die den Lamellen abgekehrten Seiten ausgebogen sind, und dass nach dem Einführen der Verbindungsansätze die Teilbereiche in Richtung zu den Lamellen hin eingedrückt und so mit den Verbingungsansätzen und den Lamellen form- und/oder kraftschlüssig verspannt und gehalten sind.

Eine weitere, kostengünstig ausführbare Verbindungstechnik ist dadurch gekennzeichnet, dass die Verbindungsansätze der Lamellen zur Ober- und Unterseite des Brennerdecks hin offene Verbindungsschlitze als Halteaufnahmen aufweisen, von denen mindestens einer im spitzen Winkel zum Brennerrahmen steht, und dass die Halteelemente des Brennerrahmens als Haken ausgebildet sind, die in die Halteaufnahmen der Lamellen einführbar und unter Ausübung einer Spannkraft auf die Lamellen darin form- und/oder kraftschlüssig festlegbar sind.

Dabei ist zur Vereinfachung des Verbindungsablaufes zusätzlich vorgesehen, dass der Brennerrahmen zweiteilig ausgebildet ist, wobei jedes Teil mit einem Halteelement versehen ist, und dass die beiden Teile des Brennerrahmens nach dem Verbinden mit den Lamellen selbst untereinander verbunden sind.

Die Erfindung wird anhand von in den Zeichnungen dargestellten Ausführungsbeispielen näher erläutert. Es zeigen:
- Fig. 1: in Seitenansicht eine Verbindungsstelle zwischen einer Lamelle und einem Brennerrahmen,
- Fig. 2: die Verbindungsstelle nach Fig. 1 in Draufsicht,
- Fig. 3 und 4: Seitenansicht und Draufsicht auf eine durch Vernieten ausgeführte Verbindungsstelle,
- Fig. 5: in Draufsicht eine Verbindungsstelle mit Haltelappen am Brennerrahmen,
- Fig. 6: die Verbindungsstelle nach Fig. 5 in der Ansicht auf die Stirnseite der Lamellen,
- Fig. 7: die Draufsicht auf die Verbindungsstellen nach Fig. 5,
- Fig. 8: in Seitenansicht eine Lamelle mit Halteaufnahmen in den Verbindungsansätzen,
- Fig. 9 und 10: Teilansichten des Verbindungsansatzes mit einer geneigten oberen Halteaufnahme und des dazu gehörenden, als Haken ausgebildeten Halteelementes am Brennerrahmen, und
- Fig. 11 und 12: Teilansichten des Verbindungsansatzes mit einer nicht geneigten, unteren Halteaufnahme und des zugehörigen, als Haken ausgebildeten Halteelementes am Brennerrahmen.

Wie die Fig. 1 und 2 zeigen, kann ein Teil der Lamellen 10 in als Zapfen ausgebildete Verbindungsansätze 11 auslaufen. Der Brennerrahmen 20 ist an den Verbindungsstellen mit auf den Querschnitt der Verbindungsansätze 11 abgestimmten Verbindungsaufnahmen 21 versehen. Wie mit 11' gezeigt wird, werden die in die Verbindungsaufnahmen 21 des Brennerrahmens 20 eingeführten Verbindungsansätze 11 mit dem aus den Verbindungsaufnahmen 21 ragenden Teil auf den Schenkel des Brennerrahmens 20 abgebogen, wobei die Stirnseite der Lamelle 10 außerhalb des Verbindungsansatzes 11 gegen den Schenkel des Brennerrahmens 20 gezogen und an diesem verspannt wird. Auf diese Weise wird eine mechanisch feste und gut wärmeleitende Verbindung zwischen der Lamelle 10 und dem Brennerrahmen 20 erreicht, die einfach und kostengünstig herstellbar ist. Derselbe Effekt kann auch durch Verschränken des aus den Verbindungsaufnahmen 21 ragenden Teilen der Verbindungsansätze 11 erreicht werden. Auch ein Vernieten oder Verstemmen der herausragenden Teile der Verbindungsansätze 11 kann eine äquivalente Verbindungstechnik darstellen, wie die Fig. 3 und 4 zeigen. Dabei bilden sich eine Art Nietköpfe 11", die sich den Lamellen 10 abgekehrt am Schenkel des Brennerrahmens 20 abstützen. Die Verformung der Verbindungsansätze 11 wird dabei mit Hilfe eines Nietstempels 40 ausgeführt.

Wie Fig. 5 zeigt, kann die Verbindungsaufnahme 21 für den Verbindungsansatz 11 der Lamelle 10 auch auf zwei einander gegenüberliegenden Seiten ausgestanzte Haltelappen als verformbare Teilbereiche 22 aufweisen, die die Verbindungsaufnahme 21 im Ausgangszustand, d.h. beim Einführen des Verbindungsansatzes 11 der Lamelle 10 begrenzen, wie die Ansicht nach Fig. 6 verdeutlicht. Die Teilbereiche 22 sind dabei den Lamellen 10 abgekehrt nach außen gebogen und können mit einem Werkzeug 40 in die Ebene des Schenkels des Brennerrahmens 20 gedrückt werden, wie die Ansicht nach Fig. 7 zeigt. Dabei verspannen sich die Teilbereiche 22 an dem Verbindungsansatz 11 und stellen eine mechanisch feste und gut wärmeleitende Verbindung zwischen der Lamelle 10 und dem Brennerrahmen 20 her. Die Lamellen 10 bestehen vorzugsweise aus Aluminium, Cu-Legierungen oder ferritischem Edelstahl und der Brennerrahmen 20 aus ferritischem Edelstahl.

Die Rohrabschnitte 30 der Rohrschlange sind in Bohrungen 12 der Lamellen 10 eingesetzt und fest mit den Lamellen 10 verbunden.

Wie die Seitenansicht nach Fig. 8 zeigt, können die Verbindungsansätze 11 an den Enden der Lamelle 10 auch Halteaufnahmen 13 und 14 aufweisen, die als zur Ober- und Unterseite des Brennerdecks hin offene Schlitze ausgebildet sind, in die als Haken ausgebildete Halteelemente 23 und 24 eines zweiteiligen Brennerrahmens 20.1 und 20.2 einführbar sind.

Wie die Fig. 9 und 10 zeigen, ist die obere Halteaufnahme 13 im spitzen Winkel zum Schenkel des Brennerrahmens 20.1 geneigt, wobei die Neigung der Halteaufnahme 13 größer ist. Damit lässt sich erreichen, dass mit der Einführung des Halteelementes 23 in die Halteaufnahme 13 ein Zug auf die Lamelle 10 ausgeführt wird, so dass diese mit ihrem Verbindungsansatz 11 am Brennerrahmen 20.1 verspannt wird. Zudem kann auch zwischen dem Halteelement 23 und der Halteaufnahme 13 eine form- und/oder kraftschlüssige Verbindung hergestellt werden.

Wie die Fig. 11 und 12 zeigen, wird das Halteelement 24 des Brennerrahmens 20.2 in die untere Halteaufnahme 14 des Verbindungsansatzes 11 eingeführt und mit zur Verbindung der Lamelle 11 am zusammengesetzten Brennerrahmen 20.1 und 20.2 ausgenützt. Beide Teile des Brennerrahmens 20.1 und 20.2 werden nach dem Einführen ihrer Halteelemente 23 und 24 in die Halteaufnahmen 13 und 14 der Lamellen 10 selbst miteinander verbunden und so in ihren Verbindungsstellungen an den Lamellen 10 form- und/oder kraftschlüssig gehalten.

Es bleibt noch zu erwähnen, dass nur ein Teil der Lamellen 10 mit dem Brennerrahmen 20 bzw. 20.1 und 20.2 verbunden werden müssen, um die mechanisch feste und gut wärmeleitende Verbindung zwischen den Lamellen und dem Brennerrahmen zu erhalten. Die restlichen Lamellen besitzen keine Verbindungsansätze 11 und sind über ihre Verbindungen mit den Rohrabschnitten 30 der Rohrschlange auf Abstand gehalten und fest verbundener Teil des Brennerdecks.

## Patentansprüche

1. Lamellenbrenner mit einem Brennerdeck mit einem Brennerrahmen, der mit mehreren, parallel ausgerichteten Lamellen verbunden ist, und mit einer die Lamellen kühlenden Rohrschlange, deren Rohrabschnitte quer zu den Lamellen geführt, mit diesen verbunden und von Kühlflüssigkeit durchflossen sind,
wobei
die Enden zumindest eines Teils der Lamellen (10) in Verbindungsansätze (11) auslaufen, welche in Verbindungsaufnahmen (21) des Brennerrahmens (20) eingeführt und durch Verformung des aus den Verbindungsaufnahmen (21) ragenden Teils der Verbindungsansätze (11) und/oder von die Verbindungsaufnahmen (21) des Brennerrahmens (20) umschließenden Teilbereichen (22) des Brennerrahmens (20) form- und/oder kraftschlüssig in den Verbindungsaufnahmen (21) gehalten und mit dem Brennerrahmen (20) verbunden sind.

2. Lamellenbrenner mit einem Brennerdeck mit einem Brennerrahmen, der mit mehreren, parallel ausgerichteten Lamellen verbunden ist, und mit einer die Lamellen kühlenden Rohrschlange, deren Rohrabschnitte quer zu den Lamellen geführt, mit diesen verbunden und von Kühlflüssigkeit durchflossen sind,
**dadurch gekennzeichnet,**
**dass** die Enden zumindest eines Teils der Lamellen (10) in Verbindungsansätze (11) mit Halteaufnahmen (13, 14) auslaufen,
**dass** in die Halteaufnahmen (13, 14) Halteelemente (23, 24) des Brennerrahmens (20.1; 20.2) so einführbar und verspannbar sind, dass die mit den Verbindungsansätzen (11) versehenen Lamellen (10) form- und/oder kraftschlüssig am Brennerrahmen (20.1; 20.2) gehalten und mit diesen verbunden sind.

3. Lamellenbrenner nach Anspruch 1 oder 2,
**dadurch gekennzeichnet,**
**dass** die Lamellen (10) aus Aluminium, Cu-Legierungen oder ferritischem Edelstahl und der Brennerrahmen (20, 20.1, 20.2) aus ferritischem Edelstahl bestehen.

4. Lamellenbrenner nach Anspruch 1,
**dadurch gekennzeichnet,**
**dass** die Verbindungsansätze (11) als Zapfen ausgebildet sind, die in als Schlitze mit entsprechendem Querschnitt ausgebildete Verbindungsaufnahmen (21) des Brennerrahmens (20) eingeführt sind, und dass die Zapfen durch Umbiegen, Schränken oder Vernieten des aus den Verbindungsaufnahmen (21) ragenden Teils der Verbindungsansätze (11) verformt sind.

5. Lamellenbrenner nach Anspruch 1,
**dadurch gekennzeichnet,**
**dass** die Verbindungsaufnahmen (21) des Brennerrahmens (20) zumindest auf zwei einander gegenüberliegenden Seiten als Haltelappen ausgebildete Teilbereiche (22) aufweisen, die am Brennerrahmen (20) auf die den Lamellen (10) abgekehrten Seiten ausgebogen sind, und
**dass** nach dem Einführen der Verbindungsansätze (11) die Teilbereiche (22) in Richtung zu den Lamellen (10) hin eingedrückt und so mit den Verbindungsansätzen (11) und den Lamellen (10) form- und/oder kraftschlüssig verspannt und gehalten sind.

6. Lamellenbrenner nach Anspruch 2,
**dadurch gekennzeichnet ,**
**dass** die Verbindungsansätze (11) der Lamellen (10) zur Ober- und Unterseite des Brennerdecks hin offene Verbindungsschlitze als Halteaufnahmen (13, 14) aufweisen, von denen mindestens einer im spitzen Winkel zum Brennerrahmen (20.1) steht, und
**dass** die Halteelemente (23, 24) des Brennerrahmens (20.1; 20.2) als Haken ausgebildet sind, die in die Halteaufnahmen (13, 14) der Lamellen (10) einführbar und unter Ausübung einer Spannkraft auf die Lamellen (10) darin form- und/oder kraftschlüssig festlegbar sind.

7. Lamellenbrenner nach Anspruch 6,
**dadurch gekennzeichnet,**
**dass** der Brennerrahmen (20.1; 20.2) zweiteilig ausgebildet ist, wobei jedes Teil mit einem Halteelement (23 bzw. 24) versehen ist, und
**dass** die beiden Teile des Brennerrahmens (20.1; 20.2) nach dem Verbinden mit den Lamellen (10) selbst miteinander verbunden sind.

## Claims

1. Lamellar burner with a burner deck having a burner frame which is connected to a plurality of lamellae oriented in parallel, and with a pipe coil which cools the lamellae, the pipe segments of which are led transversely to the lamellae, are connected to these and have a throughflow of cooling liquid, the ends of at least some of the lamellae (10) terminating in connection extensions (11) which are introduced into connection receptacles (21) of the burner frame (20) and, by virtue of the deformation of that part of the connection extensions (11) which projects from the connection receptacles (21) and/or of part-regions (22) of the burner frame (20) which surround the connection receptacles (21) of the burner frame (20), are held positively and/or non-positively in the connection receptacles (21) and are connected to the burner frame (20).

2. Lamellar burner with a burner deck having a burner frame which is connected to a plurality of lamellae oriented in parallel, and with a pipe coil which cools the lamellae, the pipe segments of which are led transversely to the lamellae, are connected to these and have a throughflow of cooling liquid, **characterized in that** the ends of at least some of the lamellae (10) terminate in connection extensions (11) having holding receptacles (13, 14), and **in that** holding elements (23, 24) of the burner frame (20.1; 20.2) can be introduced into and braced in the holding receptacles (13, 14) in such a way that the lamellae (10) provided with the connection extensions (11) are held positively and/or non-positively on the burner frame (20.1; 20.2) and are connected to the latter.

3. Lamellar burner according to Claim 1 or 2, **characterized in that** the lamellae (10) consist of aluminium, Cu alloys or ferritic high-grade steel and the burner frame (20, 20.1, 20.2) consists of ferritic high-grade steel.

4. Lamellar burner according to Claim 1, **characterized in that** the connection extensions (11) are designed as tenons which are introduced into connection receptacles (21) of the burner frame (20) which are designed as slots of corresponding cross section, and **in that** the tenons are deformed as a result of the bending-round, offsetting or riveting of that part of the connection extensions (11) which projects from the connection receptacles (21).

5. Lamellar burner according to Claim 1, **characterized in that** the connection receptacles (21) of the burner frame (20) have, at least on two sides located opposite one another, part-regions (22) which are designed as holding tabs and which are bent out on the burner frame (20) onto the sides facing away from the lamellae (10), and **in that**, after the introduction of the connection extensions (11), the part-regions (22) are pressed in in the direction of the lamellae (10) and are thus braced and held positively and/or non-positively together with the connection extensions (11) and the lamellae (10).

6. Lamellar burner according to Claim 2, **characterized in that** the connection extensions (11) of the lamellae (10) have, as holding receptacles (13, 14), connection slots which are open to the top side and to the underside of the burner deck and at least one of which is at an acute angle to the burner frame (20.1), and **in that** the holding elements (23, 24) of the burner frame (20.1; 20.2) are designed as hooks which can be introduced into the holding receptacles (13, 14) of the lamellae (10) and which, with a tension force being exerted on the lamellae (10), can be secured positively and/or non-positively therein.

7. Lamellar burner according to Claim 6, **characterized in that** the burner frame (20.1; 20.2) is designed in two parts, each part being provided with a holding element (23 or 24), and **in that** the two parts of the burner frame (20.1; 20.2) are connected to one another after connection to the lamellae (10) themselves.

## Revendications

1. Brûleur à lamelles comprenant un étage de brûleur avec un cadre de brûleur relié à plusieurs lamelles orientées parallèlement, et un serpentin dans lequel circule un réfrigérant pour refroidir les lamelles, et dont les segments de tube traversent les lamelles et sont reliés à celles-ci et les extrémités d'au moins une partie des lamelles (10) se terminent par des embouts de liaison (11) introduits dans des logements de liaison (21) du cadre de brûleur (20), maintenus par complémentarité de formes et/ou de forces dans les logements de liaison (21) et reliés au cadre de brûleur (20), par déformation de la partie des embouts de liaison (11) dépassant des logements de liaison (21) et/ou de zones partielles (22) du cadre de brûleur (20) entourant les logements de liaison (21) du cadre de brûleur (20).

2. Brûleur à lamelles comprenant un étage de brûleur avec un cadre de brûleur relié à plusieurs lamelles orientées parallèlement, et un serpentin dans lequel circule un réfrigérant pour refroidir les lamelles, dont les segments de tube traversent les lamelles et sont reliés à celles-ci,
**caractérisé en ce que**
les extrémités d'au moins une partie des lamelles (10) se terminent par des embouts de liaison (11) présentant des logements de maintien (13, 14), on peut introduire et insérer dans les logements de maintien (13, 14) des éléments de maintien (23, 24) du cadre de brûleur (20.1 ; 20.2) de telle manière que les lamelles (10) ayant des embouts de liaison (11) sont maintenues par complémentarité de formes et/ou de forces sur le cadre de brûleur (20.1 ; 20.2) et reliées à celui-ci.

3. Brûleur à lamelles selon la revendication 1 ou 2,
**caractérisé en ce que**
les lamelles (10) sont en aluminium, en alliages de Cu ou en acier spécial ferritique, le cadre de brûleur (20, 20.1, 20.2) étant en acier spécial ferritique.

4. Brûleur à lamelles selon la revendication 1,
**caractérisé en ce que**
les embouts de liaison (11) présentent la forme de tétons introduits dans des logements de liaison (21) du cadre de brûleur (20) qui ont une forme de fentes d'une section transversale appropriée, et
les tétons sont déformés par pliage, avoyage ou rivetage de la partie des embouts de liaison (11) dépassant des logements de liaison (21).

5. Brûleur à lamelles selon la revendication 1,
**caractérisé en ce que**
les logements de liaison (21) du cadre de brûleur (20) présentent sur au moins deux faces en regard l'une de l'autre des zones partielles (22) en forme de languettes de maintien, qui au niveau du cadre de brûleur (20), sont courbées vers les faces opposées aux lamelles (10), et
après l'introduction des embouts de liaison (11), les zones partielles (22) sont enfoncées en direction des lamelles (10) et ainsi insérées et maintenues par complémentarité de formes et/ou de forces avec les embouts de liaison (11) et les lamelles (10).

6. Brûleur à lamelles selon la revendication 2,
**caractérisé en ce que**
les embouts de liaison (11) des lamelles (10) présentent des fentes de liaison ouvertes vers la face supérieure et la face inférieure de l'étage de brûleur et servant de logements de maintien (13, 14) dont au moins un forme un angle aigu par rapport au cadre de brûleur (20.1), et
les éléments de maintien (23, 24) du cadre de brûleur (20.1 ; 20.2) présentent la forme de crochets qui peuvent être introduits dans les logements de maintien (13, 14) des lamelles (10) et immobilisés dans ceux-ci par complémentarité de formes et/ou de forces en exerçant une force de serrage sur les lamelles (10).

7. Brûleur à lamelles selon la revendication 6,
**caractérisé en ce que**
le cadre de brûleur (20.1 ; 20.2) est réalisé en deux pièces, chacune des pièces étant munie d'un élément de maintien (23 ou 24), et
les deux pièces du cadre de brûleur (20.1 ; 20.2) sont reliées l'une à l'autre après la liaison avec les lamelles (10).
